# EUROPÄISCHE PATENTSCHRIFT

(11) **EP 0 432 415 B1**
(45) Veröffentlichungstag und Bekanntmachung des Hinweises auf die Patenterteilung: **22.03.1995**
(21) Anmeldenummer: 90120033.7
(22) Anmeldetag: 19.10.1990
(51) Int. Cl.: B41N 7/00, B41L 35/10, B41F 13/18

(54) **Druckzylinder mit dämpfenden Eigenschaften**
Impression cylinder with damping characteristics
Cylindre d'impression avec caractéristiques amortissantes

(30) Priorität: 16.11.1989 DE 3938131
(43) Veröffentlichungstag der Anmeldung: 19.06.1991
(73) Patentinhaber: Heidelberger Druckmaschinen Aktiengesellschaft, D-69019 Heidelberg (DE)
(72) Erfinder: Osenegg, Carlfried W., W-5206 Neunkirchen-Seelscheid 1 (DE); d'Heureuse, Walter, W-6802 Ladenburg (DE)
(74) Vertreter: Stoltenberg, Heinz-Herbert Baldo

(56) Entgegenhaltungen:
- FR-A- 1 470 098
- WORLD PATENTS INDEX Section PQ, Week 7119, Derwent Publications Ltd., London,GB; Class P75, AN 71-32516S

## Beschreibung

Die Erfindung bezieht sich auf einen Druckzylinder einer Offsetrotationsdruckmaschine, vorzugsweise einer Klein-Offsetdruckmaschine.

Bei Offsetdruckmaschinen sind die Druckzylinder in der Regel verchromt. Bei Druckmaschinen mit mehreren, hintereinander geschalteten Druckwerken sind die Druckzylinder mit einer veredelten Zylinderummantelung gegen Farbaufbau versehen.

Bei recht bekannten Ausführungen des Standes der Technik mit Numeriereinrichtungen sind die Druckzylinder mit einem Aufzugsblech versehen, welches aufgespannt oder aufgeschraubt wird. Dieses Aufzugsblech dient dazu, die Chromoberfläche des Druckzylinders zu schützen. Von Nachteil ist allerdings, daß sich die Ziffern der Numerierwerke bei dünnen Bedruckstoffstärken wegen mangelnder Elastizität des Aufzugsblechs sehr stark abnützen.

Soll z. B. eine bereits ausgelieferte Klein-Offsetdruckmaschine nachträglich mit einer Numeriereinrichtung ausgestattet werden, werden ein Zusatzfarbwerk zur Einfärbung der Numerierwerke oder Klischeeträger sowie Sitzringe zur Aufnahme derselben eingebaut. Außerdem müssen Schutzmaßnahmen für den verchromten bzw. vernickelten Druckzylinder ergriffen werden. Der nachträgliche Einbau eines Aufzugsblechs ist nicht möglich, da die Dicke des aufzuziehenden Bleches und die damit verbundene Durchmessererhöhung des Druckzylinders die Papierbogengeschwindigkeit in unzulässiger Weise erhöhen. Der Einbau eines Aufzugsblechs macht zudem zusätzliche Klemm-Spanneinrichtungen am Druckzylinder erforderlich.

Außerdem kann es beim Aufziehen eines Bleches auf einen z. B. bei Klein-Offsetdruckmaschinen aus Aluminium mit einer Eloxalschicht versehenen Druckzylinder zum Reibverschleiß kommen. Reibverschleiß wird durch Relativbewegungen zwischen Zylindermantel und Aufzugsblech hervorgerufen. Relativbewegungen dieser Art entstehen durch die beim Abrollen der Druckwerkszylinder aufeinander auftretende Walkarbeit. Diesen skizzierten Nachteilen soll durch die Erfindung abgeholfen werden.

Aus den geschilderten Mängeln, die den bekannten Ausführungen des Standes der Technik anhaften, ergibt sich die der Erfindung zugrundeliegende Aufgabe, den Druckzylinder einer Klein-Offsetdruckmaschine so zu verbessern, daß sowohl normale Druckaufträge ohne Zylinderaufzug als auch Druckaufträge mit Numerierung ausgeführt werden können, bei denen der bei Kontakt zwischen Ziffern und Bogen auftretende Schlag gedämpft wird.

Erfindungsgemäß wird die Aufgabe dadurch gelöst, daß ein Zylinderaufzug aus zwei Schichten besteht,
- mit einer inneren, steifen verzugsfreien Schicht eines Trägermaterials zum faltenfreien Aufziehen des Zylinderaufzuges;
- mit einer äußeren Schicht aus verschleißfestem, dämpfendem Material zum Abfangen mechanischer Beanspruchung durch eine Numeriereinrichtung.

Das verzugsfreie Trägermaterial erleichtert eine faltenfreie Montage in der Druckmaschine. Dadurch wird das Auftreten von Unregelmäßigkeiten und Unebenheiten auf dem Druckzylinder verhindert. So wird gleichzeitig eine ebene Unterlage für die darauf ruhende äußere Schicht geschaffen. Durch die hohe Verschleißfestigkeit der äußeren Schicht wird eine Prägung auf dem Zylinderumfang an der Anschlagstelle des Numerierwerks oder des Klischeeträgers vermieden. Der Zylinderaufzug wird nicht plastisch verformt. Dadurch wird auch als weiterer Vorteil ausgeschlossen, daß sich der unter der Anschlagstelle befindliche Kleber seitlich wegdrückt und somit Unregelmäßigkeiten unter dem Zylinderaufzug entstehen, die das Druckergebnis negativ beeinflussen können.

In Weiterbildung des der Erfindung zugrunde liegenden Gedankens beträgt die Gesamtschichtdicke des Zylinderaufzuges bis zu 0,2 mm.

Bei Verwendung eines derart dünnen Zylinderaufzuges steht kein starke Erhöhung der Papierbogengeschwindigkeit zu befürchten. Ferner kann durch die geringe Gesamtschichtdicke eine extreme Erhöhung der Pressung zwischen den Zylindern vermieden werden, wodurch negative Einflüsse auf die Farbspaltung unterbunden sind. Schließlich hält sich - bedingt durch die geringe Gesamtschichtdicke - die Erhöhung des Zylinderdurchmessers für die Druckabwicklung in vertretbarem Rahmen.

Die innere Schicht des Zylinderaufzuges besteht aus Polyester oder Polyamid, während die äußere Schicht des Zylinders aus Polyurethan besteht.

Die Vorteile dieser Ausführung liegen darin, daß das Trägermaterial aus Polyester eine große Steifigkeit aufweist und somit eine stabile Basis für die Polyurethanschicht bietet. Die Polyurethanschicht weist ein hohes Dämpfungsvermögen auf, was die Laufruhe erhöht und die Lagerbelastung durch die Numerierschläge herabsetzt.

In einer weiteren Ausgestaltung der Erfindung ist der Zylinderaufzug mit seiner inneren Schicht mittels eines lösbaren Klebers auf dem Umfang des Druckzylinders befestigbar.

Die Vorteile dieser Ausgestaltung sind darin zu sehen, daß für den Zylinderaufzug weder Klemm- noch Spannelnrichtungen am Druckzylinder vorzusehen sind. Der lösbare Kleber gestattet eine Entnahme des Zylinderaufzugs sowie erforderlichenfalls eine Reinigung des Druckzylinders.

Als weiterer Vorteil ist zu Werten, daß durch das Aufkleben des Zylinderbezugs auf den Druckzylinder keine Relativbewegungen zwischen Druckzylinder und Zylinderaufzug auftreten können. Damit ist Reibverschleiß ausgeschlossen und die Lebensdauer des Druckzylinders wird dadurch nicht beeinträchtigt.

Schließlich kann der Zylinderaufzug zu Beginn von Druckaufträgen mit Numerierarbeiten auf des Umfang des Druckzylinders aufgebracht werden und nach Beendigung des Druckauftrages vom Umfang des Druckzylinders entfernt werden.

Im übrigen sei noch bemerkt, daß der Zylinderaufzug eine hohe Beständigkeit gegen die im Offsetdruck verwendeten Chemikalien aufweist.

Die Merkmale der Erfindung sind anhand der Zeichnungen beschrieben, in der
- Fig. 1: einen Querschnitt durch das Druckwerk einer Rotationsdruckmaschine
und
- Fig. 2: den Zylinderaufzug des Druckzylinders
wiedergeben.

In Fig. 1 ist ein Querschnitt durch das Druckwerk einer Klein-Offsetdruckmaschine gezeigt. Der Druckzylinder 1 ist mit einem dünnen Zylinderaufzug 2 versehen. Der dünne Zylinderaufzug 2 besteht aus zwei Schichten. Die innere Schicht 3 ist ein steifes, verzugsfreies Trägermaterial, z. B. Polyester. Sie kann auch aus Polyamid oder ähnlichen Kunststoffen bestehen. Die äußere Schicht 4 ist ein verschleißfestes Material, z. B. Polyurethan oder ähnliche Kunststoffe, mit dämpfenden Eigenschaften und Beständigkeit gegen Offsetchemikalien.

Der Zylinderaufzug 2, kombiniert aus der inneren Schicht 3 und der äußeren Schicht 4, weist eine maximale Dicke von bis zu 0,2 mm auf. Mit Hilfe einer sehr dünnen Schicht eines Klebers 5 wird der Zylinderaufzug 2 faltenfrei auf dem Druckzylinder 1 der Klein-Offsetdruckmaschine befestigt. Das faltenfreie Aufziehen des Zylinderaufzugs 2 wird durch die Steifigkeit der inneren Schicht 3 des Zylinderaufzugs 2 ermöglicht.

Wird eine bereits ausgelieferte Rotationsdruckmaschine, z. B. eine Klein-Offsetdruckmaschine nachträglich mit einer Numeriereinrichtung 6 versehen, so muß der Druckzylinder 1 mit dem Zylinderaufzug 2 beklebt werden. Aufwendige Spann- und Klemmeinrichtungen sind nicht erforderlich.

Die geringe Dicke des Zylinderaufzugs 2 schließt eine zu starke Erhöhung der Zylinderumfangsgeschwindigkeit und eine daraus resultierende Drucklängung aus. Die geringe Dicke des Zylinderaufzugs 2 ermöglicht einen nachträglichen Einbau in eine Druckmaschine. Eine zu starke Erhöhung der Pressung zwischen den Zylindern des Druckwerks unterbleibt, so daß die Farbspaltung zwischen Gummituchzylinder 7 und Druckzylinder 1 nicht beeinträchtigt wird.

Durch die zwischen Zylinderaufzug 2 und Druckzylinder 1 liegende Schicht des Klebers 5 werden die Dämpfungseigenschaften des Zylinderaufzugs 2, eines zweischichtigen Laminats, noch zusätzlich verbessert.

Bei Druckaufträgen mit Numerierung schlagen die Numerierziffern, die über ein Zusatzfarbwerk eingefärbt werden, auf den bogenführenden Druckzylinder 1.

Durch den Zylinderaufzug 2 wird bei dünnen Bedruckstoffstärken eine Beschädigung der Oberfläche des Druckzylinders 1 durch die Ziffern der Numeriereinrichtung 6 verhindert. Der beim Kontakt zwischen Ziffern und Bogen auftretende Schlag wird gedämpft.

Ferner verbleiben keine Eindrücke oder Prägungen auf dem Zylinderaufzug 2, der Kleber wird nicht seitlich weggedrückt und verursacht keine Unebenheiten auf dem Zylinderaufzug 2.

Da durch die Klebeverbindung zwischen Zylinderaufzug 2 und Druckzylinder 1 an der Kontaktfläche von Zylinderaufzug 2 und Druckzylinder 1 keine Relativbewegungen auftreten, ist eine Beeinträchtigung der Lebensdauer des Druckzylinders 1 durch Reibverschleiß ausgeschlossen.

### BEZUGSZEICHENLISTE

- 1: Druckzylinder
- 2: Zylinderaufzug
- 3: Innere Schicht
- 4: Äußere Schicht
- 5: Kleber
- 6: Numeriereinrichtung
- 7: Gummituchzylinder

## Patentansprüche

1. Vorrichtung zum Schutz einer Oberfläche eines Druckwerkzylinders einer Klein-Offset-Druckmaschine, auf dessen Umfang ein Zylinderaufzug (2) aufgebracht ist, **dadurch gekennzeichnet**, daß
- der Zylinderaufzug (2) aus zwei Schichten (3, 4) besteht,
- mit einer inneren, steifen, verzugsfreien Schicht (2) eines Trägermaterials, zum faltfreien Aufziehen des Zylinderaufzuges (2),
- mit einer äußeren Schicht (4) aus verschleißfestem, dämpfenden Material zum Abfangen mechanischer Beanspruchung durch eine Numeriereinrichtung (6).

2. Vorrichtung gemäß Anspruch 1,
**dadurch gekennzeichnet**,
daß die Gesamtdicke des Zylinderaufzuges (2) bis zu 0,2 mm beträgt.

3. Vorrichtung gemäß Anspruch 1,
**dadurch gekennzeichnet**,
daß die innere Schicht (3) aus Polyester besteht.

4. Vorrichtung gemäß Anspruch 1,
**dadurch gekennzeichnet**,
daß die innere Schicht aus Polyamid besteht.

5. Vorrichtung gemäß Anspruch 1,
**dadurch gekennzeichnet**,
daß die äußere Schicht (4) aus Polyurethan besteht.

6. Vorrichtung gemäß einem oder mehrerer der vorhergehenden Ansprüche,
**dadurch gekennzeichnet**,
daß der Zylinderaufzug (2) mit seiner inneren Schicht (3) mittels eines lösbaren Klebers auf den Umfang des Druckzylinders (1) befestigbar ist.

7. Verwendung der Vorrichtung gemäß Anspruch 1,
**dadurch gekennzeichnet**,
daß der Zylinderaufzug (2) zu Beginn von Druckaufträgen mit Numerierarbeiten auf den Umfang des Druckzylinders (1) aufgebracht wird und nach Beendigung des Druckauftrages vom Umfang des Druckzylinders (1) entfernt wird.

## Claims

1. Device for protecting a surface of a printing unit cylinder of a small offset printing machine, on whose circumference a cylinder dressing (2) is applied, characterized in that
- the cylinder dressing (2) consists of two layers (3, 4),
- having an inner, rigid, warp-free layer (3) of a carrier material for mounting the cylinder dressing (2) without creasing,
- having an outer layer (4) of wear-resistant, damping material to absorb mechanical loading caused by a numbering device (6).

2. Device according to Claim 1, characterized in that the total thickness of the cylinder dressing (2) is up to 0.2 mm.

3. Device according to Claim 1, characterized in that the inner layer (3) consists of polyester.

4. Device according to Claim 1, characterized in that the inner layer consists of polyamide.

5. Device according to Claim 1, characterized in that the outer layer (4) consists of polyurethane.

6. Device according to one or more of the preceding claims, characterized in that the cylinder dressing (2) can be attached by its inner layer (3) to the circumference of the impression cylinder (1) by means of a removable adhesive.

7. Use of the device according to Claim 1, characterized in that the cylinder dressing (2) is applied on the circumference of the impression cylinder (1) at the beginning of printing orders with numbering work and is removed from the circumference of the impression cylinder (1) on completion of the printing order.

## Revendications

1. Dispositif de protection de la surface d'un cylindre d'unités d'impression d'un petite machine à imprimer offset, sur le pourtour duquel est appliqué un habillage (2), caractérisé en ce que
- l'habillage (2) du cylindre est constitué de deux couches (3, 4),
- avec une couche (3) intérieure, rigide, indéformable d'un matériau de support, pour la mise en place sans plis de l'habillage (2),
- avec une couche (4) extérieure en matériau résistant à l'usure, amortisseur, pour absorber les sollicitations mécaniques d'un dispositif de numérotation (6).

2. Dispositif selon la revendication 1, caractérisé en ce que l'épaisseur totale de l'habillage (2) du cylindre peut atteindre 0,2 mm.

3. Dispositif selon la revendication 1, caractérisé en ce que la couche (3) intérieure est en polyester.

4. Dispositif selon la revendication 1, caractérisé en ce que la couche intérieure est en polyamide.

5. Dispositif selon la revendication 1, caractérisé en ce que la couche (4) extérieure est en polyuréthanne.

6. Dispositif selon une ou plusieurs des revendications précédentes, caractérisé en ce que l'habillage (2) du cylindre avec sa couche intérieure (3) peut être fixé au moyen d'un adhésif amovible sur le pourtour du cylindre d'impression (1).

7. Mise en oeuvre du dispositif selon la revendication 1, caractérisé en ce que l'habillage (2) du cylindre est appliqué au début de tâches d'impression avec opérations de numération, sur le pourtour du cylindre d'impression (1) et est enlevé du pourtour du cylindre d'impression (1), à la fin de la tâche d'impression.
